# EUROPÄISCHE PATENTSCHRIFT

(11) **EP 1 393 656 B1**
(45) Veröffentlichungstag und Bekanntmachung des Hinweises auf die Patenterteilung: **16.11.2005**
(21) Anmeldenummer: 02019591.3
(22) Anmeldetag: 02.09.2002
(51) Int. Cl.: A47C 3/04, A47C 1/124, A47C 4/02

(54) **Bauteil für einen stapelbaren Stuhl**
Connecting member for a stackable chair
Pièce de raccordement pour une chaise empilable

(43) Veröffentlichungstag der Anmeldung: 03.03.2004
(73) Patentinhaber: Sedus Stoll AG, 79761 Waldshut-Tiengen (DE)
(72) Erfinder: Hergesell, Harald, 79773 Görwihl (DE); Hasenbein, Udo, 42781 Haan (DE)
(74) Vertreter: Lück, Gert

(56) Entgegenhaltungen:
- EP-A- 0 835 619
- DE-A- 4 002 499
- FR-A- 2 535 962
- GB-A- 973 502
- US-A- 3 111 344

## Beschreibung

Die Erfindung betrifft das Gebiet der Sitzmöbel, insbesondere ein Bauteil für einen stapelbaren Stuhl für den Mehrzweckbereich.

### STAND DER TECHNIK

Für viele Zwecke, beispielsweise die Bestuhlung von Großräumen, wie Konferenz- und Festsälen, ist es notwendig, dass die Stühle in einfacher Weise platzsparend aufgeräumt und dann auch wieder aufgestellt werden können. Dazu sind senkrecht oder auch horizontal stapelbare Stühle üblich.

Ein senkrecht stapelbarer Stuhl ist z.B. bekannt aus DE 197 45 072 A1. Dieser bekannte Stuhl weist ein Beingestell auf, das seitwärts V-förmig gebogene Rohre als Beine umfasst, und ein Querrohr, das die beiden Seitenteile in ihren Scheiteln miteinander verbindet. An der Unterseite des Querrohres sind Auflagenoppen vorgesehen, und an den Beinenden Gleitschuhe. Beim Stapeln liegt der obere Stuhl mit den Auflagenoppen und den Gleitschuhen auf dem unteren Stuhl.

Der bekannte Stuhl ist eine wenig robuste Konstruktion. Überdies neigen die Stühle beim Stapeln zum Klemmen, und müssen deshalb sehr sorgsam aufeinandergesetzt werden. Die Stapel neigen zur Instabilität. Besonderheiten, wie zum Beispiel Armlehnen oder Elemente zum Verketten mit anderen Stühlen zur Paniksicherung, sind nicht möglich.

### DARSTELLUNG DER ERFINDUNG

Es ist daher die Aufgabe der Erfindung, einen stapelbaren Stuhl derart zu gestalten, dass einerseits ein einfaches, robustes und sicheres Stapeln möglich ist, andererseits aber auch Besonderheiten wie Armlehnen und Paniksicherung vorgesehen werden können, dennoch aber der Stuhl preisgünstig herstellbar und einfach montierbar ist.

Diese Aufgabe wird durch ein Bauteil mit den Merkmalen des Anspruchs 1 und der Unteransprüche gelöst.

Der Kem der Erfindung ist die Idee, einen stapelbaren Stuhl mit zwei über Traversen verbundenen Bauteilen in Form von "multifunktionellen Knoten" auszurüsten, die jeweils einen quaderartigen Basiskörper umfassen, dessen Enden angeschrägt sind, und der an seiner Unterseite Nasen, und an seiner Oberseite Rillen aufweist. Dieses Bauteil hält über Zapfen die Stuhlbeine und die Traversen. Beim Stapeln bringen die schrägen, zentrierend wirkenden Enden der Basiskörper den Stuhl in die richtige Position, sodass die Nasen des oberen Stuhls in die Rillen des unteren Stuhles eintreten. Damit wird ein stabiler Sitz eines Stuhles auf dem anderen erreicht, selbst wenn die Stühle unsorgsam aufeinander gestellt werden. Die erfindungsgemäßen Bauteile, also die "multifunktionellen Knoten", können des weiteren Armlehnen, eventuell mit Schreibtablaren, tragen, oder Glieder zur Verkettung mit anderen Stühlen zur Paniksicherung.

### KURZE BESCHREIBUNG DER ZEICHNUNGEN

Nachstehend wird die Erfindung anhand eines in Zeichnungen dargestellten Ausführungsbeispiels näher erläutert. Dabei zeigt:
- Fig.1: einen mit zwei erfindungsgemäßen Bauteilen ausgerüsteten Stuhl in perspektivischer Ansicht von links vorn,
- Fig.2: das erfindungsgemäße Bauteil in perspektivischer Ansicht von oben,
- Fig.3: den in Fig.1 dargestellten Stuhl in Ansicht von unten, und
- Fig. 4: den in Fig.1 dargestellten Stuhl mit einem Verkettungsglied zur Paniksicherung.

### WEGE ZUR AUSFÜHRUNG DER ERFINDUNG

In Fig. 1 ist ein Stuhl mit einer Sitzplatte 16, einem Lehnenträger 17 und einer Rückenlehne 18 dargestellt. Der Stuhl weist auf seinen beiden Seiten unterhalb der Sitzplatte 16 jeweils ein erfindungsgemäßes Bauteil, einen "multifunktionellen Knoten", auf, wobei von dem Bauteil auf der rechten Stuhlseite nur die hintere, leere Tasche 13, und die vordere Tasche mit der Armlehne 23 zu sehen ist.

Bei dem Bauteil auf der linken Stuhlseite ist der Basiskörper 1 zu sehen, sowie der vordere und der hintere Beinzapfen 2 bzw. 3. Der Basiskörper 1 weist die Enden 6 und 7 auf, die seitwärts angeschrägt sind. Es sind auch die Nasen 8 und 9 zu sehen, sowie die Rillen 10 und 11. Des weiteren sind die Taschen 12 und 13 dargestellt.

Wie ersichtlich, sind die vier Stuhlbeine in die Beinzapfen 2 und 3 eingesteckt. Die Armlehne 23 ist in die vordere, nicht bezeichnete Tasche des Bauteils auf der rechten Stuhlseite eingesteckt, das der Tasche 12 beim Bauteil auf der linken Stuhlseite entspricht. Die anderen drei Taschen sind unbenutzt. Sie können z.B. mit Blindstopfen geschlossen werden.

In Fig.2 ist das erfindungsgemäße Bauteil in seinen Einzelheiten dargestellt. Zusätzlich zu den schon bei Fig.1 beschriebenen Einzelheiten sind hier auch die Auflagenoppen 14 und 15 dargestellt, sowie die Traversenzapfen 4 und 5. Die Traversenzapfen 4 und 5 werden in die in Fig.3 dargestellten, rohrförmigen Traversen 19 und 20 eingesteckt.

Im montierten Zustand ist die Sitzplatte 16 an den Auflagenoppen 14, 15 , die z.B. aus Gummi bestehen, angeschraubt.

In Fig. 4 ist nochmals der schon in Fig.1 dargestellte Stuhl gezeigt, wobei - vom Stuhl her gesehen - links hinten das Verkettungsglied 22 dargestellt ist. Dieses besteht aus eine Lasche 24 mit zwei Zapfen 25, von denen einer in die Tasche 13 eingesteckt ist. Der andere Zapfen 25 kann dann in die entspechende Tasche des Nachbarstuhles eingesteckt werden.

Das erfindungsgemäße Bauteil kann z.B. aus Aluminium-Guss bestehen. Es kann aber auch aus einem geeigneten Kunststoff, beispielsweise glasfaserverstärktem Polyamid, mit metallischen Einlagen, bestehen.

Wie ersichtlich können die Stühle ohne besondere Sorgfalt gestapelt werden, sie können sozusagen ineinander geworfen werden, aber durch die zentrierend wirkenden angeschrägten Enden 6,7 des Basiskörpers 1 kommt der obere Stuhl immer in die richtige Position, sodass die Nasen 8, 9 des oberen Stuhles in die entsprechenden Rillen 10, 11 des unteren Stuhles eingreifen. Dadurch entsteht eine sehr stabiler Stuhlstapel, der aber auch sehr einfach wieder auseinander genommen werden kann. Die Bauteile sind für beide Stuhlseiten identisch, und es entfällt daher eine gesonderte Fertigung, Lagerung und Montage für links und rechts. Damit sind die Stühle kostengünstig herzustellen und einfach zu montieren, können aber dennoch bei Bedarf schnell und einfach mit Extras wie Armlehnen und Verkettungselementen ausgerüstet werden. In die Taschen können z. B. auch Sitznummem eingesetzt werden.

### Bezeichnungsliste

- 1: Basiskörper
- 2: erster Beinzapfen
- 3: zweiter Beinzapfen
- 4: erster Traversenzapfen
- 5: zweiter Traversenzapfen
- 6: erstes Ende des Basiskörpers
- 7: zweites Ende des Basiskörpers
- 8: erste Nase
- 9: zweite Nase
- 10: erste Rille
- 11: zweite Rille
- 12: erste Tasche
- 13: zweite Tasche
- 14: erste Auflagenoppe
- 15: zweite Auflagenoppe
- 16: Sitzplatte
- 17: Lehnenträger
- 18: Rückenlehne
- 19: erste Traverse
- 20: zweite Traverse
- 21: Stuhlbein
- 22: Verkettungsglied
- 23: Armlehne
- 24: Lasche
- 25: Zapfen des Verkettungsgliedes

## Patentansprüche

1. Bauteil für einen stapelbaren Stuhl, **dadurch gekennzeichnet, dass** es einen quaderartigen Basiskörper (1) umfasst, der an seiner einen senkrechten Längsseite zwei schräg nach vom bzw. hinten weisende Beinzapfen (2,3), und an seiner anderen senkrechten Längsseite zwei senkrecht zu dieser Seite stehende horizontale Traversenzapfen (4,5) aufweist, und die beiden Enden (6,7) des Basiskörpers (1) seitwärts nach vom bzw. hinten angeschrägt sind, und an der Unterseite des Basiskörpers jeweils an den Beinzapfen (2,3) parallel zu diesen verlaufende Nasen (8,9), und an der Oberseite des Basiskörpers (1) oberhalb der Nasen (8,9) Rillen (10,11) vorgesehen sind.

2. Bauteil nach Anspruch 1, **dadurch gekennzeichnet, dass** an der Oberseite des Basiskörpers (1) am Ende der Beinzapfen (2,3) nach oben offene Taschen (12,13) vorgesehen sind.

3. Bauteil nach Anspruch 1, **dadurch gekennzeichnet, dass** an der Oberseite der zwei Enden (6,7) des Basiskörpers jeweils eine Auflagenoppe (14,15) für die Sitzplatte (16) des Stuhles vorgesehen ist.

4. Bauteil nach Anspruch 1, **dadurch gekennzeichnet, dass** es aus Aluminium-Guss oder Kunststoff mit Metall-Einlagen, z.B. glasfaserverstärktem Polyamid, besteht.

5. Stapelbarer Stuhl mit zwei Bauteilen nach einem der vorhergehenden Ansprüche, **dadurch gekennzeichnet, dass** die beiden Bauteile baugleich und durch zwei an den Traversenzapfen (4,5) befestigte Traversen (19,20) miteinander verbunden sind, wobei an den Beinzapfen (2,3) je ein Stuhlbein (21) befestigt ist, und die Traversen (19,20) unterhalb der Sitzplatte (16) verlaufen.

6. Stuhl nach Anspruch 5, **dadurch gekennzeichnet, dass** in eine vordere Tasche (12) des Basiskörpers eine Armlehne (23) eingesteckt ist.

7. Stuhl nach Anspruch 5, **dadurch gekennzeichnet, dass** in eine hintere Tasche (13) ein Verkettungsglied (22) zum Verbinden des Stuhles mit einem anderen eingesteckt ist.

## Claims

1. Component for a stackable chair, **characterized in that** it comprises a cuboidal basic body (1) which, on one vertical longitudinal side, has two leg stubs (2, 3), which are oriented obliquely in the forward and rearward directions, and, on its other vertical longitudinal side, has two horizontal crossmember stubs (4, 5), which are located perpendicularly to this latter longitudinal side, and the two ends (6, 7) of the basic body (1) are bevelled in the forward and rearward directions at the sides, and noses (8, 9) which run parallel to the leg stubs (2, 3) are provided on the latter in each case, on the underside of the basic body, and channels (10, 11) are provided above the noses (8, 9), on the top side of the basic body (1).

2. Component according to Claim 1, **characterized in that** pockets (12, 13) which are open at the top are provided on the top side of the basic body (1), at the end of the leg stubs (2, 3).

3. Component according to Claim 1, **characterized in that** in each case one bearing protrusion (14, 15) for the seat panel (16) of the chair is provided on the top side of the two ends (6, 7) of the basic body.

4. Component according to Claim 1, **characterized in that** it consists of cast aluminium or plastic with metal inserts, e.g. glass-fibre-reinforced polyamide.

5. Stackable chair with two components according to one of the preceding claims, **characterized in that** the two components are identical and are connected to one another by two crossmembers (19, 20) fastened on the crossmember stubs (4, 5), in each case one chair leg (21) being fastened on the leg stubs (2, 3), and the crossmembers (19, 20) running beneath the seat panel (16).

6. Chair according to Claim 5, **characterized in that** an armrest (23) is plugged into a front pocket (12) of the basic body.

7. Chair according to Claim 5, **characterized in that** an interlinking member (22) for connecting the chair to another chair is plugged into a rear pocket (13).

## Revendications

1. Elément de construction pour une chaise empilable, **caractérisé en ce qu'**il comprend un corps de base en forme de parallélépipède (1) qui présente deux tourillons de montants (2, 3) orientés en inclinaison vers l'avant, respectivement vers l'arrière le long d'un de ses côtés longitudinaux verticaux, et sur son autre côté longitudinal vertical, deux tourillons de traverses horizontales (4, 5) disposés perpendiculairement par rapport au dernier côté cité, les deux extrémités (6, 7) du corps de base (1) manifestant une inclinaison latérale vers l'avant, respectivement vers l'arrière, des nez (8, 9) étant prévus sur le côté inférieur du corps de base, respectivement sur les tourillons de montants (2, 3) parallèlement à ces derniers et des rainures (10, 11) étant prévues sur le côté supérieur du corps de base au-dessus des nez (8, 9).

2. Élément de construction 1, **caractérisé en ce qu'**on prévoit, sur le côté supérieur du corps de base (1), à l'extrémité des tourillons de montants (2, 3), des poches (12, 13) s'ouvrant vers le haut.

3. Élément de construction 1, **caractérisé en ce qu'**on prévoit, sur le côté supérieur de deux extrémités (6, 7) du corps de base, respectivement un bouton de réception (14, 15) pour la plaque (16) de siège de la chaise.

4. Élément de construction 1, **caractérisé en ce qu'**il est constitué d'une pièce moulée en aluminium ou en une matière synthétique avec des inclusions en métal, par exemple du polyamide renforcé avec des fibres de verre.

5. Chaise empilable comprenant deux éléments de construction selon l'une quelconque des revendications précédentes, **caractérisé en ce que** les deux éléments de construction sont de construction identique et sont reliés l'un à l'autre via deux traverses (19, 20) fixées aux tourillons de traverses (4, 5), un montant de chaise (21) étant fixé respectivement aux tourillons de montants (2, 3) et les traverses (19, 20) s'étendant en dessous de la pleine de siège (16).

6. Chaise selon la revendication 5, **caractérisé en ce qu'**un accoudoir (23) est encastré dans une poche avant (12) du corps de base.

7. Chaise selon la revendication 5, **caractérisé en ce qu'**un chaînon (22) est encastré dans une poche arrière (13) pour la liaison de la chaise à une autre.
